# EUROPÄISCHE PATENTSCHRIFT

(11) **EP 1 715 987 B1**
(45) Veröffentlichungstag und Bekanntmachung des Hinweises auf die Patenterteilung: **30.01.2008**
(21) Anmeldenummer: 05759981.3
(22) Anmeldetag: 10.02.2005
(51) Int. Cl.: B26D 7/32

(54) **VERFAHREN UND VORRICHTUNG ZUR ERZEUGUNG VON PORTIONEN**
METHOD AND DEVICE FOR PRODUCING PORTIONS
PROCEDE ET DISPOSITIF POUR PRODUIRE DES PORTIONS

(30) Priorität: 13.02.2004 DE 102004007492; 16.02.2004 DE 102004007671
(43) Veröffentlichungstag der Anmeldung: 02.11.2006
(73) Patentinhaber: CFS Kempten GmbH, 87437 Kempten (DE)
(72) Erfinder: MAIER, Wilfried, 87463 Dietmannsried (DE); SCHMEISER, Jörg, 87487 Wiggensbach (DE); SALMEN, Mathias, 87487 Wiggensbach (DE)
(74) Vertreter: Wolff, Felix
(86) Internationale Anmeldenummer: PCT/EP2005/001342
(87) Internationale Veröffentlichungsnummer: WO 2005/087456

(56) Entgegenhaltungen:
- EP-A- 0 398 603
- EP-A- 0 449 514
- EP-A- 0 776 740
- DE-C- 915 138
- JP-A- 54 148 692
- JP-A- 60 044 297
- US-A- 4 469 219
- US-A1- 2003 196 871

## Beschreibung

Die vorliegende Erfindung betrifft ein Verfahren und eine Vorrichtung zur Herstellung von Portionen von Lebensmitteln. Des weiteren betrifft die vorliegende Erfindung eine Vorrichtung zum Aufschneiden von Lebensmitteln sowie ein Verfahren zum Abtrennen von Lebensmittelscheiben von Lebensmittelriegeln.

Lebensmittelscheiben werden nach dem Schneiden offmals in ihrer Form oder Anordung geandert was beispielsweise in der EP 0 776 740, der US 2003/0196871, der EP 0 398 603 sowie der DE 915 138 offenbart ist.

Heutzutage verlangt der Markt nach immer dünneren Lebensmittelscheiben und nach einer höheren Anzahl von Lebensmittelscheiben pro gelieferter Portion. Deshalb werden sogenannte "Hauchschnitte" durchgeführt und die so erzeugten Lebensmittelscheiben gemäß dem Wunsch der Verbraucher zu einer unkontrollierten Portion konfiguriert, um einerseits weniger Platz in einer Verpackung einzunehmen und andererseits ein lockeres, luftiges Erscheinungsbild zu geben. Diese Art der Präsentationsform hat weiterhin den Vorteil, dass eine größere Produktoberfläche pro Portionsgröße entsteht und damit in der Regel das Aroma des zu portionierenden Produktes besser zur Geltung kommt.

Gemäß dem Stand der Technik werden derartige Portionen hergestellt, indem Scheiben von einem Messer auf ein Band geschnitten, dort flach abgelegt und anschließend unkontrolliert zu einer Portion zusammengestaucht werden. Diese Vorgehensweise wird als "Shaven" bezeichnet und hat jedoch den Nachteil, dass die Form der Portion sowie die einzelnen Scheiben zueinander nicht kontrollierbar ist. Ein spezielles Problem besteht bei dem bekannten Stand der Technik darin, dass die so zusammengestauchten Scheiben mehr oder weniger überlappen und dann in der Packung zusammen kleben, so dass der Endverbraucher nicht in der Lage ist, eine einzelne Scheibe einfach aus dem Scheibenverbund herauszunehmen.

Es war deshalb die Aufgabe der vorliegenden Erfindung, ein Verfahren zur Herstellung von Lebensmittelportionen zur Verfügung zu stellen, das die Nachteile des Standes der Technik nicht aufweist.

Gelöst wird die Aufgabe erfindungsgemäß mit einem Verfahren gemäß Patentanspruch 1. Bevorzugte Ausführungsformen des erfindungsgemäßen Verfahrens sind in den Unteransprüchen 2 bis 3 beansprucht.

Es war für den Fachmann überaus erstaunlich und nicht zu erwarten, dass es mit dem erfindungsgemäßen Verfahren gelingt, gestauchte Portionen zur Verfügung zu stellen, bei denen die Lebensmittelscheiben nicht aneinander kleben. Das Erscheinungsbild der hergestellten Portionen ist sehr ansprechend. Das erfindungsgemäße Verfahren ist einfach und kostengünstig durchzuführen. Es erfolgt ein kontrolliertes Shaven.

Eine Lebensmittelportion im Sinne der Erfindung besteht aus Scheiben von beliebigen Lebensmitteln. Vorzugsweise handelt es sich jedoch um Wurst, Schinken, Käse oder dergleichen.

Erfindungsgemäß werden die abgeschnittenen Lebensmittelscheiben zunächst einmal geformt, bevor sie auf einem Mittel, beispielsweise einem Portionier- und/oder Transportband abgelegt werden. Eine Verformung im Sinne der Erfindung ist jede Veränderung der im wesentlichen ebenen Form, die die Lebensmittelscheibe nach dem Abschneiden der Lebensmittelscheibe einnimmt, so dass die Lebensmittelscheibe auf dem Mittel, auf dem sie nach dem Schneiden abgelegt wird, nicht flach aufliegt. Vorzugsweise ist die Verformung eine Wellung und/oder Faltung der Lebensmittelscheibe, wobei bei der Faltung der Grad der Überlappung frei wählbar ist. Die Verformung der Lebensmittelscheibe, beispielsweise eine Wellung oder Faltung der Lebensmittelscheibe kann beispielsweise durch einen Luftstrahl oder eine Faltvorrichtung erfolgen, der/die vorzugsweise zwischen dem Messer, das die Lebensmittelscheiben von dem Lebensmittelriegel abtrennt und dem Mittel, auf dem die geformte Scheibe abgelegt wird, angeordnet ist. In einer bevorzugten Ausführungsform ist das Mittel zum Formen der Lebensmittelscheiben eine oder mehrere angetriebene oder nicht angetriebene Rolle(n), die vorzugsweise auf einer Welle angeordnet sind. Weiterhin bevorzugt ist das Mittel zum Formen der Lebensmittelscheibe eine Vorrichtung, wie sie in der EP 0 776 740 beschreiben ist. Der Fachmann versteht, dass die Verformung der Lebensmittelscheibe auch durch ein Zusammenspiel beispielsweise des Mittels zum Verformen und dem Mittel, auf dem die Lebensmittelscheibe abgelegt wird, sein kann.

Weiterhin erfindungsgemäß wird der Abstand zwischen den Lebensmittelscheiben, nachdem sie beispielsweise auf einem Portionier- und/oder Förderband, mit dem sie vorzugsweise auch weitertransportiert werden, abgelegt worden sind, verringert.

Diese Verringerung des Abstandes erfolgt durch eine Stauchung der Lebensmittelscheiben, die vorzugsweise dadurch erzielt wird, dass die Geschwindigkeit der vorderen von zwei aufeinander folgenden Lebensmittelscheiben reduziert wird, so dass die hintere Scheibe durch ihre höhere Geschwindigkeit auf die vordere Schreibe gedrückt wird.

Ein weiterer Gegenstand der vorliegenden Erfindung ist eine Vorrichtung zum Herstellen von Lebensmittelportionen, gemäß Patentanspruch 4.

Es war für den Fachmann überaus erstaunlich und nicht zu erwarten, dass es mit der erfindungsgemäßen Vorrichtung gelingt, Lebensmittelportionen mit einem lockeren, luftigen Erscheinungsbild zur Verfügung zu stellen, bei denen die Lebensmittelscheiben nicht aneinander kleben. Die erfindungsgemäße Vorrichtung ist einfach und kostengünstig herzustellen und zu betreiben.

Erfindungsgemäß weist die Vorrichtung ein Mittel zum Formen der Lebensmittelscheiben auf. Bezüglich dieses Mittels wird auf die oben gemachte Offenbarung verwiesen.

Des weiteren weist die erfindungsgemäße Vorrichtung ein Mittel zur Veränderung des Abstandes zwischen zwei geformten Lebensmittelscheiben auf. Auch bezüglich dieses Mittels wird auf die oben genannte Offenbarung verwiesen.

In einer bevorzugten Ausführungsform weist die erfindungsgemäße Vorrichtung ein erstes und ein zweites Transportband auf, die eine Transportebene bilden. Das erste Transportband unterstütz gegebenenfalls die Formung der Lebensmittelscheibe, die dann geformt auf dem ersten Transportband abgelegt und an das zweite Transportband übergeben wird. Das zweite Transportband weist zumindest zur Verringerung des Abstandes zwischen den Lebensmittelscheiben; d.h. zum Shaven, eine geringere Transportgeschwindigkeit aufweist als das erste Transportband. Durch Änderung der Relativgeschwindigkeit, werden die geformten Lebensmittel aufeinander gedrückt und dadurch gestaucht. Ihr Abstand zueinander verringert sich.

In einer weiteren bevorzugten Ausführungsform ist das erste Band über dem zweiten Band angeordnet, so dass die geformten Lebensmittelscheiben von dem ersten Band auf das zweite Band fallen. Auch bei dieser Ausführungsform trägt das erste Transportband gegebenenfalls zum Formen beispielsweise Falten der Lebensmittelscheiben bei. Die Transportgeschwindigkeiten der beiden Bänder wird zum Stauchen; d.h. zur Verringerung des Abstandes zwischen zwei Lebensmittelscheiben so gewählt, dass die Transportgeschwindigkeit des zweiten Transportbandes kleiner ist als die Summe der Transportgeschwindigkeit des ersten Transportbandes zuzüglich der Fallgeschwindigkeit der Lebensmittelscheibe von dem ersten Transportband auf das zweite Transportband.

In einer anderen bevorzugten Ausführungsform wird die Stauchung der geformten Lebensmittelscheiben durch ein Transporthindemis, beispielsweise einen Sperrrechen, erzielt.

Im Folgenden wird die Erfindung anhand der **Figuren 1 bis 4** erläutert. Diese Erläuterungen sind lediglich beispielhaft und schränken den allgemeinen Erfindungsgedanken nicht ein. Die Erläuterungen gelten gleichermaßen für alle erfindungsgemäßen Verfahren und alle erfindungsgemäßen Vorrichtungen.
- **Figur 1**: zeigt eine Aufschneidemaschine mit einer Lebensmittelscheibenfaltung
- **Figur 2**: zeigt eine Ausführungsform der Lebensmittelscheibenstauchung
- **Figur 3**: zeigt eine weitere Ausführungsform der Lebensmittelstauchung
- **Figur 4**: zeigt eine dritte Ausführungsform der Lebensmittelstauchung

In **Figur 1** ist eine Lebensmittelaufschneidevorrichtung gezeigt, bei der ein Lebensmittelriegel 11 mittels eines Messers 12 in Lebensmittelscheiben 1 geschnitten wird. Das Messer 12 wirkt mit der Schneidkante 6 zusammen und bildet die Schneidebene 13. Die abgeschnittenen Lebensmittelscheiben 1 fallen mit einem Ende auf die Produktfaltung 4 und werden dabei geformt; d.h. zumindest gebogen. Die Produktfaltung 4 besteht in dem vorliegenden Fall aus drei Wellen, auf denen drehbar, nicht angetriebene Prismenrollen angeordnet sind. Die nicht angetriebenen Prismenrollen haben den Vorteil, dass die Lebensmittelscheibe nicht in die Produktfaltung eintaucht und verharkt. Zusätzlich haben die Prismenrollen den Vorteil, dass der Flächenkontakt zwischen der Lebensmittelscheibe und der Produktfaltung minimal ist, so dass eine Anhaftung der Scheibe an der Produktfaltung vermieden wird. Die kinetische Energie der fallenden Scheibe reicht aus, dass diese nach einem Kontakt mit der Produktfaltung kontrolliert und definiert in eine gefaltete Lage gelangt. Vorzugsweise ist die Produktfaltung so gelagert, dass sie zum einen in der Papierebene frei verschieblich gelagert und/oder der Winkel α veränderbar ist. Diese Veränderungen erfolgen während des Aufschneidens des Lebensmittelriegels und in einer bevorzugten Ausführungsform aufgrund von Eigenschaften der abgeschnittenen Lebensmittelscheibe 1 und/oder dem zu aufzuschneidenden Lebensmittelriegel 11, die von einem Detektionsmittel, beispielsweise einer Kamera 10, erfasst werden. Derartige Eigenschaften können beispielsweise die Höhe 17 des Lebensmittelriegels 11, die Dicke der Scheibe 1, die Art des Lebensmittels und/oder die Temperatur der abgeschnittenen Scheibe 1 oder des Lebensmittelriegels 11 sein. Der Fachmann versteht, dass das Detektionsmittel und/oder ein weiteres Detektionsmittel auch im Bereich des Lebensmittelriegels - d.h. auf der anderen Seite des Messers 12- angeordnet sein kann. Die Veränderung der Lage der Produktfaltung 4 erlaubt selbst bei sich ändernden Produktparametern eine gleichmäßige Faltung, wobei der Grad der Überlappung der Lebensmittelscheibe frei wählbar ist. Die gefaltete, d. h. geformte Lebensmittelscheibe 1 wird auf dem Transportband 2 abgelegt und mit einer Geschwindigkeit V₁₄, der durch den Pfeil 14 dargestellten Richtung transportiert und ein weiteres Transportband 7 übergeben, das die gefalteten Lebensmittelscheiben mit der Geschwindigkeit V₁₅ in die durch den Pfeil 15 dargestellten Richtung transportiert. Der Fachmann erkennt, dass das Transportband 2 die Produktfaltung 4 beim Falten der Lebensmittelscheibe unterstützen kann, indem beispielsweise ein Ende 1 a der Lebensmittelscheibe 1 schon auf dem Förderband 2 aufliegt und dieses Ende 1 a der Lebensmittelscheibe mit dem Förderband 2 unter das andere Ende 1 b geschoben wird. Der Abstand zwischen der Faltung 4 und dem Förderband wird vorzugsweise nicht verändert. Dem Förderband 2 ist ein Förderband 7 nachgeordnet, das zur Stauchung benötigt wird.

**Figur 2** zeigt Details der Faltung bzw. der beiden Transportbänder 2, 7. Wie bereits erläutert, wird die von dem Lebensmittelriegel 11 abgeschnittene Scheibe 1 an der Produktfaltung 4 verformt, so dass sie als gefaltete Lebensmittelscheibe auf dem Förderband 2 abgelegt wird. Der Grad der Faltung hängt unter anderem von der Lage der Produktfaltung 4 relativ zu der fallenden Scheibe und zu der Schneidebene ab. Die gefalteten Scheiben 1, die auf dem Förderband 2 einen vergleichsweise großen Abstand 3 aufweisen, werden mit der Geschwindigkeit v₁₄ in Richtung des Transportbandes 7 transportiert und an dieses übergeben. Das Transportband 7 transportiert die Lebensmittelscheiben 1 mit einer Geschwindigkeit v₁₅, die kleiner ist als die Geschwindigkeit v₁₄, so dass die Lebensmittelscheiben nach der Übergabe an das Förderband 7 abgebremst und ineinander gedrückt werden und sich deren Abstand zueinander vermindert. Dadurch wird eine gestauchte Portion erzeugt, bei der die einzelnen Produktscheiben jedoch definiert nebeneinander liegen und nicht aneinander kleben. Der Konsument kann einzelne Scheiben aus der Portion entnehmen. Der Fachmann erkennt, dass sich die gefalteten Lebensmittelscheiben auch schon auf dem Förderband 2 gegenseitig teilweise überlappen können und dass dieser Abstand dann auf dem Transportband 7 noch vermindert wird.

**Figur 3** zeigt eine weitere Ausführungsform der Stauchung der geformten, d. h. gefalteten Lebensmittelscheiben. Die geformten Lebensmittelscheiben werden mit dem Transportband 2 in Richtung des Transportbandes 7 mit der Geschwindigkeit V v₁₄ transportiert. Das Transportband 2 ist oberhalb des Transportbandes 7 angeordnet und an seinem vorderen Ende 8 abgeknickt, so dass ich ein sogenannter "Wasserfall" ausbildet, über den die gefalteten Lebensmittelscheiben auf das Transportband 7 fallen. Die Lebensmittelscheiben werden, nachdem sie an dem Transportband 2 auf das Transportband 7 gefallen sind, mit der Geschwindigkeit v₁₅ weitertransportiert. Die Geschwindigkeit v₁₅ wird so gewählt, dass sie kleiner ist als die Geschwindigkeit des Transportbandes v₁₄ zuzüglich der Fallgeschwindigkeit der Produkte bei dem sogenannten Wasserfall, so dass die Produkte auf dem Transportband 7 abgebremst und gestaucht werden, so dass sich deren Abstand 3 zueinander vermindert. Auch dadurch ergeben sich Portionen, die die oben genannten Vorteile aufweisen.

Eine weitere Möglichkeit des Stauchens ist in **Figur 4** dargestellt. Die geformten, d. h. gefalteten, Lebensmittelscheiben 1 werden mit einem Transportband 2 in Richtung eines Transporthindernisses, in dem vorliegenden Fall eines Sperrrechens 9 transportiert und dabei abgebremst und gestaucht, so dass sich Abstand 3 zueinander vermindert und eine Portion gebildet wird, die die oben genannten Vorteile aufweist. Sobald eine Portion fertiggestellt worden ist, wird der Sperrrechen 9 in der durch den Doppelpfeil dargestellten Richtung 16 verschwenkt, so dass die Portion passieren und eine neue Portion gebildet werden kann, nachdem der Sperrrechen wieder in seine vertikale Lage gebracht worden ist.

### Bezugszeichenliste

- 1: Lebensmittelscheibe
- 2: Transportband
- 3: Abstand der Lebensmittelscheiben zueinander
- 4: Mittel zum Formen der Lebensmittelscheibe
- 5: Mittel zur Veränderung des Abstandes zwischen den Lebensmittelscheiben
- 6: Schneidkante
- 7: Transportband
- 8: vorderes Ende des Transportbandes
- 9: Sperrrechen
- 10: Kamera
- 11: Lebensmittelriegel
- 12: Messer
- 13: Schneidebene
- 14, 15: Transportrichtung
- 16: Doppelpfeil
- V₁₄: Transportgeschwindigkeit des Transportbandes 2

- V₁₅: Transportgeschwindigkeit des Transportbandes 7

## Patentansprüche

1. Verfahren zur Herstellung einer Lebensmittelportion, wobei mehrere von einem Wurst- Käse oder Schinkenriegel (11) abgeschnittene Lebensmittelscheiben (1) geformt und auf einem Mittel (2) in einem Abstand (3) abgelegt und abtransportiert werden, **dadurch gekennzeichnet, dass** die Lebensmittelscheiben (1) dann abgebremst und gestaucht werden, so dass der Abstand (3) zwischen den Lebensmittelscheiben (1) vermindert wird.

2. Verfahren nach Anspruch 1, **dadurch gekennzeichnet, dass** die Lebensmittelscheiben gefaltet und/oder gewellt werden.

3. Verfahren nach Anspruch 1 oder 2, **dadurch gekennzeichnet, dass** die Abstandänderung beim Transport der Lebensmittelscheiben (1) durch eine Änderung der Relativgeschwindigkeit von zwei aufeinanderfolgenden Lebensmittelscheiben erfolgt.

4. Vorrichtung zur Herstellen von Lebensmittelportionen mit einem Mittel (4) zum Formen von von einem Wurst- Käse oder Schinkenriegel (11) abgeschnittenen Lebensmittelscheiben, **dadurch gekennzeichnet, dass** sie ein Mittel (5) zur Veränderung des Abstandes (3) zwischen den Lebensmittelscheiben (1) aufweist, wobei das Mittel (5) die Lebensmittelscheiben (1) abbremst und staucht.

5. Vorrichtung nach Anspruch 4, **dadurch gekennzeichnet, dass** das Mittel (5) ein erstes und ein zweites Transportband (2, 7) ist, wobei das zweite Transportband (7) zur Verminderung des Abstandes (3) zwischen zwei Lebensmittelscheiben (1) eine geringere Transportgeschwindigkeit als das erste Transportband (2) aufweist.

6. Vorrichtung nach Anspruch 5, **dadurch gekennzeichnet, dass** das erste Band (2) mit dem zweiten Band eine Förderebene bildet oder das Ende (8) des ersten Bandes (2) über dem zweiten Band (7) angeordnet ist.

7. Vorrichtung nach Anspruch 4, **dadurch gekennzeichnet, dass** das Mittel (5) ein Transporthindemis, vorzugsweise ein Sperrrechen (9) ist.

## Claims

1. Method for producing a portion of food, wherein a plurality of slices of food (1) which have been cut off from a block of sausage, cheese or ham (11) are shaped and deposited at a spacing (3) on a means (2) and conveyed away, **characterized in that** the slices of food (1) are then slowed down and piled up such that the spacing (3) between the slices of food (1) is reduced.

2. Method according to Claim 1, **characterized in that** the slices of food are folded and/or fluted.

3. Method according to Claim 1 or 2, **characterized in that** the change in the spacing during the conveying of the slices of food (1) takes place by changing the relative speed of two consecutive slices of food.

4. Device for producing portions of food with a means (4) for shaping slices of food which have been cut off from a block of sausage, cheese or ham (11), **characterized in that** the device has a means (5) for changing the spacing (3) between the slices of food (1), the means (5) slowing down and piling up the slices of food (1).

5. Device according to Claim 4, **characterized in that** the means (5) is a first and a second conveyor belt (2, 7), the second conveyor belt (7) having a lower conveying speed than the first conveyor belt (2) so as to reduce the spacing (3) between two slices of food (1).

6. Device according to Claim 5, **characterized in that** the first belt (2) forms a conveying plane with the second belt, or the end (8) of the first belt (2) is arranged above the second belt (7).

7. Device according to Claim 4, **characterized in that** the means (5) is a conveying obstacle, preferably a blocking rake (9).

## Revendications

1. Procédé de fabrication d'une portion alimentaire, dans lequel plusieurs tranches d'aliment (1) découpées dans un bloc de charcuterie, fromage ou jambon (11) sont façonnées et déposées à distance (3) sur un moyen (2) et évacuées, **caractérisé en ce que** les tranches d'aliment (1) sont ensuite freinées et refoulées, de sorte que la distance (3) entre les tranches d'aliment (1) diminue.

2. Procédé selon la revendication 1, **caractérisé en ce que** les tranches d'aliment sont pliées et/ou mises en accordéon.

3. Procédé selon la revendication 1 ou 2, **caractérisé en ce que** le changement de distance, lors du transport des tranches d'aliment (1), est effectué en modifiant la vitesse relative de deux tranches d'aliment se succédant.

4. Procédé de fabrication de portions alimentaires à l'aide d'un moyen (4) de façonnage d'une tranche d'aliment découpée dans un bloc de charcuterie, fromage ou jambon (11), **caractérisé en ce qu'**il comporte un moyen (5) de modification de la distance (3) entre les tranches d'aliment (1), ce moyen (5) freinant et refoulant les tranches d'aliment (1).

5. Dispositif selon la revendication 4, **caractérisé en ce que** le moyen (5) est une première et une deuxième bande transporteuse (2, 7), la deuxième bande transporteuse (7), dans le but de réduire la distance (3) entre deux tranches d'aliment (1), présentant une vitesse de transport inférieure à celle de la première bande transporteuse (2).

6. Dispositif selon la revendication 5, **caractérisé en ce que** la première bande (2) constitue avec la deuxième bande un plan de convoyage ou que l'extrémité (8) de la première bande (2) est disposée au-dessus de la deuxième bande (7).

7. Dispositif selon la revendication 4, **caractérisé en ce que** le moyen (5) est un obstacle au transport, de préférence un râtelier faisant barrage (9).
